# FASCICULE DE BREVET EUROPEEN

(11) **EP 1 682 713 B1**
(45) Date de publication et mention de la délivrance du brevet: **05.08.2015**
(21) Numéro de dépôt: 04805310.2
(22) Date de dépôt: 26.10.2004
(51) Int. Cl.: D04H 1/46

(54) **MACHINE DE PRODUCTION D'UN NON-TISSE FINI**
MASCHINE ZUR HERSTELLUNG EINES FERTIGEN VLIESSTOFFS
MACHINE FOR THE PRODUCTION OF A FINISHED NON-WOVEN

(30) Priorité: 31.10.2003 FR 0312794
(43) Date de publication de la demande: 26.07.2006
(73) Titulaire: ANDRITZ Perfojet SAS, 38330 Montbonnot (FR)
(72) Inventeur: NOELLE, Frédéric, F-38330 Saint Nazaire les Eymes (FR)
(74) Mandataire: Eidelsberg, Victor Albert
(86) Numéro de dépôt international: PCT/FR2004/002753
(87) Numéro de publication internationale: WO 2005/042821

(56) Documents cités:
- EP-A- 0 072 691
- EP-A- 0 564 306
- FR-A- 2 601 970
- US-A- 5 414 914
- US-A- 5 718 022

## Description

La présente invention se rapporte aux machines de production de nontissés comprenant une ou plusieurs tours spun-bond et éventuellement une ou plusieurs têtes melt-blown déposant des filaments et éventuellement des fibres en une nappe sur un convoyeur. La nappe ainsi déposée et encore fragile est envoyée ensuite à une consolidation par jets d'eau.

Un inconvénient de ces machines est que la nappe qui en sort ne peut pas être envoyée en continu à une unité d'application d'un produit.

L'invention remédie à cet inconvénient.

L'invention a donc pour objet une machine de production d'un nontissé en continu, comprenant une tour spun-bond déposant des filaments en une nappe sur un convoyeur et un dispositif de consolidation de la nappe, caractérisée par un moyen d'exprimage de l'humidité en aval, dans le sens de déplacement de la nappe, du dispositif de consolidation et par un dispositif d'application d'un produit à la nappe en aval du moyen d'exprimage.

Le moyen d'exprimage est constitué simplement par un deuxième convoyeur sur lequel passe la nappe et entre les brins supérieur et inférieur desquels est ménagé un dispositif à dépression, donnant notamment un vide compris entre 40 et 700 millibar, soumettant la nappe à un effet d'aspiration.

Grâce à cela on peut maintenant faire subir en continu à des nappes constituées de filaments hydrophobes par exemple en polypropylène, en polyéthylène ou en métallocène, un traitement ultérieur par un agent tensioactif et/ou un liant et/ou un agent lubrifiant et/ou un agent gonflant et/ou un colorant ou une impression en continu, l'exprimage de l'humidité étant suffisant pour que le produit appliqué par le dispositif d'application s'applique correctement à la nappe même si celle-ci est constituée de filaments hydrophobes.

On donne au brin supérieur du deuxième convoyeur une longueur telle, en fonction de la vitesse de passage de la nappe, que la teneur en humidité de la nappe devienne inférieure à 70 % en poids, et mieux inférieure à 50 % et encore mieux inférieure à 20 % à la sortie du deuxième convoyeur. Cette teneur en humidité est en général comprise entre 10% et 70% en poids. A la différence de ce que donnerait un séchage, elle est supérieure à 10%. En général, la durée de séjour de la nappe sur le deuxième convoyeur peut être inférieure à 2 secondes pour un convoyeur dont le brin supérieur a une longueur de 2 m par exemple.

La machine peut comprendre en aval du dispositif d'application d'un produit, un dispositif de séchage de la nappe, ce dispositif de séchage pouvant être rendu moins conséquent par le fait qu'une bonne partie de l'humidité a déjà été exprimée dans le moyen d'exprimage.

Le dispositif d'application du produit est de préférence un dispositif d'application à la mousse, ou au rouleau lécheur ou par pulvérisation qui s'accommodent d'une teneur résiduelle en humidité de la nappe.

De préférence, pour des produits pour l'hygiène, notamment pour des couches bébés, l'application se fait par bandes longitudinales, ce qui crée une alternance de zones longitudinales hydrophiles et hydrophobes par exemple.

A la demande de brevet EP-0 072 691, on prévoit non pas d'exprimer de l'humidité d'une nappe de non-tissé, c'est-à-dire d'en faire sortir une partie de l'eau par un moyen mécanique, mais de sécher une nappe de non-trissé, c'est-à-dire d'en éliminer la presque totalité de l'eau par apport d'énergie calorifique.

La figure unique du dessin annexé illustre l'invention.

La figure est une représentation schématique en coupe d'une machine suivant l'invention.

Elle comprend une tour spun-bond comportant une extrudeuse d'un polymère organique fondu alimentant une filière 1 permettant de produire un rideau de filaments F, une zone 2 de refroidissement permettant d'obtenir la solidification au moins superficielle des filaments extrudés, un dispositif 3 d'aspiration sous la forme d'une chambre à l'intérieur de laquelle le rideau de filaments est soumis à l'action de veines d'air à grande vitesse qui provoquent l'étirage des filaments, et un diffuseur 4 permettant en sortie du dispositif d'aspiration de dévier et ralentir le flux d'air et de répartir les filaments F de manière aléatoire en une nappe se déposant sur le brin 5 supérieur d'un premier convoyeur 6 sans fin. Les filaments se présentent sous la forme d'un faisceau de filaments F, s'étendant perpendiculairement au plan de la figure.

Au dessus du brin 5 supérieur, est monté un tambour 7 horizontal avec un dispositif symbolisé par la lettre A de dépression à l'intérieur. La surface latérale du tambour 7 est perforée. Le tambour est entraîné en rotation par rapport à son axe. Le tambour est entouré d'un manchon troué. Deux injecteurs 8 projettent des jets d'eau sous pression sur la face latérale du tambour, la nappe de filaments pouvant passer entre le tambour 7 et les injecteurs 8 et être ainsi consolidée. Les jets peuvent avoir un diamètre compris entre 80 et 170 microns. Le nombre de jets par mètre peut être compris entre 1 000 et 5 000 et la pression d'eau dans les injecteurs peut être comprise entre 10 et 400 bar, tandis que la dépression dans le tambour 7 peut être comprise entre moins 20 millibar et moins 200 millibar et le tambour 7 peut être entraîné à une vitesse comprise entre 1 et 400 m/mn. La nappe passe ensuite sur le brin 9 supérieur d'un deuxième convoyeur 10 pour aller à un deuxième tambour 11 de même structure et de même fonctionnement que le tambour 7. Du tambour 11, la nappe passe sur un tambour 12 muni comme le tambour 11 d'injecteurs. Le tambour 12 est analogue au tambour 11 dans sa structure et dans son fonctionnement.

A la sortie du tambour 12, la nappe est envoyée directement à un deuxième convoyeur 15 muni d'un dispositif 16 d'exprimage de l'humidité, à savoir un caisson dans lequel règne un vide de 600 millibar et interposé entre le brin supérieur et le brin inférieur du deuxième convoyeur 15. La face supérieure du caisson a une fente s'étendant transversalement en regard de toute la nappe passant sur le convoyeur et par laquelle l'humidité de celle-ci est aspirée. Le brin supérieur a une longueur de 3 m.. La nappe y passe à une vitesse de 200 m à la minute.

En aval de ce convoyeur est prévu un dispositif 17 d'application d'un produit d'anoblissement qui comporte un poste 18 d'application proprement dit du produit, un poste 19 de séchage et un poste 20 d'enroulage.

On obtient ainsi en continu un nontissé prêt à l'emploi.

## Revendications

1. Machine de production d'un nontissé en continu comprenant une tour (1 à 4) spun-bond déposant des filaments en une nappe sur un convoyeur (6) et un dispositif (7, 8, 11, 12) de consolidation de la nappe, par jets d'eau, **caractérisée par** un moyen (15, 16) d'exprimage de l'humidité en aval, dans le sens de déplacement de la nappe, du dispositif (7, 8, 11, 12) de consolidation et par un dispositif (17) d'application d'un produit à la nappe en aval du moyen (15, 16) d'exprimage, le moyen d'exprimage étant constitué d'un deuxième convoyeur (15) sur lequel passe la nappe et entre les brins supérieur et inférieur duquel est ménagé un dispositif (16) à dépression.

2. Machine suivant la revendication 1, **caractérisée en ce que** le dispositif (16) à dépression donne un vide compris entre 40 et 700 millibar, soumettant la nappe à un effet d'aspiration.

3. Machine suivant l'une des revendications 1 ou 2, **caractérisée par** un dispositif (19) de séchage de la nappe en aval du dispositif (18) d'application d'un produit.

4. Machine suivant l'une des revendications précédentes, **caractérisée en ce que** le dispositif d'application d'un produit est un dispositif d'application à la mousse ou d'application au rouleau lécheur.

5. Machine suivant l'une des revendications précédentes, **caractérisée en ce que** le dispositif d'application est un dispositif d'application par bandes longitudinales.

## Patentansprüche

1. Maschine zum kontinuierlichen Herstellen eines Vliesstoffes, umfassend ein Spun-bondturm (1 bis 4), die Fäden in einer Bahn auf einem Förderband (6) ablegt, und eine Vorrichtung (7, 8, 11, 12) zum Verfestigen der Bahn durch Wasserstrahlen, **gekennzeichnet durch** ein Mittel (15, 16) zum Auspressen der Feuchtigkeit, in Bewegungsrichtung der Bahn nachgelagert zur Vorrichtung (7, 8, 11, 12) zum Verfestigen, und **durch** eine Vorrichtung (17) zum Aufbringen eines Produkts auf die Bahn, nachgelagert zum Mittel (15, 16) zum Auspressen, wobei das Mittel zum Auspressen aus einem zweiten Förderband (15) besteht, auf dem die Bahn vorbeiläuft, und zwischen dessen oberem und unterem Trum eine Unterdruckvorrichtung (16) vorhanden ist.

2. Maschine nach Anspruch 1, **dadurch gekennzeichnet, dass** die Unterdruckvorrichtung (16) einen Unterdruck zwischen 40 und 700 Millibar erzeugt und die Bahn einer Ansaugwirkung aussetzt.

3. Maschine nach einem der Ansprüche 1 oder 2, **gekennzeichnet durch** eine Trocknungsvorrichtung (19) der Bahn, nachgelagert zur Vorrichtung (18) zum Aufbringen eines Produkts.

4. Maschine nach einem der vorhergehenden Ansprüche, **dadurch gekennzeichnet, dass** die Vorrichtung zum Aufbringen eines Produkts eine Vorrichtung zum Aufbringen mit Schaumstoff oder zum Aufbringen mit Auftragtauchwalze ist.

5. Maschine nach einem der vorhergehenden Ansprüche, **dadurch gekennzeichnet, dass** die Vorrichtung zum Aufbringen eine Vorrichtung zum Aufbringen in Längsstreifen ist.

## Claims

1. Machine for the continuous production of a nonwoven, comprising a spun-bond tower (1 to 4) depositing filaments as a web onto a conveyor (6) and a device (7, 8, 11, 12) for consolidating the web, by water jets, **characterized by** a moisture-expressing means (15, 16) downstream, in the direction in which the web moves, of the consolidation device (7, 8, 11, 12) and by an applicator (17) for applying a product to the web downstream of the expressing means (15, 16), in which the expressing means comprises a second conveyor (15) over which the web passes and between the upper and lower runs of which a vacuum device (16) is provided.

2. Machine according to Claim 1, **characterized in that** the vacuum device (16) gives a vacuum of between 40 and 700 millibar subjecting the web to a suction effect.

3. Machine according to either of Claims 1 and 2, **characterized by** a device (19) for drying the web downstream of the product applicator (18).

4. Machine according to one of the preceding claims, **characterized in that** the product applicator is a foam applicator or a lick-roll applicator.

5. Machine according to one of the preceding claims, **characterized in that** the applicator is a device for applying longitudinal bands.
